# EUROPÄISCHE PATENTSCHRIFT

(11) **EP 3 192 957 B1**
(45) Veröffentlichungstag und Bekanntmachung des Hinweises auf die Patenterteilung: **10.10.2018**
(21) Anmeldenummer: 16020457.4
(22) Anmeldetag: 23.11.2016
(51) Int. Cl.: E06B 1/52, E06B 3/46

(54) **VORRICHTUNG ZUR BILDUNG EINES WANDANSCHLUSSES**
DEVICE FOR CREATING A WALL CONNECTION
DISPOSITIF DESTINÉ À FORMER UN RACCORD MURAL

(30) Priorität: 18.01.2016 DE 202016000240 U
(43) Veröffentlichungstag der Anmeldung: 19.07.2017
(73) Patentinhaber: Erhardt Markisenbau GmbH, 89349 Burtenbach (DE)
(72) Erfinder: Schock, Hans, 89349 Burtenbach (DE)
(74) Vertreter: Munk, Ludwig

(56) Entgegenhaltungen:
- DE-B1- 1 659 896
- US-A1- 2002 157 318

## Beschreibung

Die Erfindung betrifft eine Vorrichtung zur Bildung eines Wandanschlusses für einen Flügel einer Schiebetüre oder eines Schiebefensters etc. mit einer der quer zur Schieberichtung verlaufenden Flügelflanke zugeordneten, wandseitig anbringbaren Schienenanordnung, die eine über ihre Höhe durchgehende Einfahrnut für den zugeordneten Flügel aufweist, der eine auf einem unteren Laufwagen aufgenommene Platte enthält, wobei die lichte Weite der Einfahrnut in ihrem oberen, der Platte zugeordneten Bereich an die Dicke der Platte und in ihrem unteren, dem Laufwagen zugeordneten Bereich an die größere Dicke des Laufwagens angepasst ist.

Bei den bekannten Anordnungen dieser Art ist der Wandanschluss als über die ganze Höhe der Flügelanordnung durchgehende Schiene ausgebildet, die als Abschnitt eines Strangpressprofils hergestellt wird. Im oberen, der Platte zugeordneten Bereich der Einfahrnut sind dabei eingangsseitig angeordnete Dichtbürsten vorgesehen, die in einer zugeordneten T-Nut aufgenommen werden, die durch an die Seitenwände der Einfahrnut angesetzte Winkelstege gebildet werden. Diese verengen den Eingangsquerschnitt der Einfahrnut auf eine an die Dicke der Platte des Flügels angepasste lichte Weite und dürfen daher im unteren, dem Laufwagen zugeordneten Bereich nicht vorhanden sein. Aus diesem Grund war es bisher erforderlich, die genannten Stege des Strangpressprofils im unteren Bereich zu entfernen. Dies erforderte eine spanabhebende Bearbeitung, beispielsweise einen Fräsvorgang und damit einen zusätzlichen Arbeitsschritt. Außerdem wird hierdurch eine in der Regel vorhandene Oberflächenbeschichtung des Strangpressprofils beschädigt, was Nacharbeiten erfordert. Ein weiterer Nachteil ist darin zu sehen, dass durch die spanabhebende Bearbeitung scharfe Kanten entstehen können, die zur Vermeidung einer Verletzungsgefahr nachträglich beseitigt werden müssen. Diese Nachteile führen insgesamt zu erhöhten Gestehungskosten, was unerwünscht ist.

Hiervon ausgehend ist es daher die Aufgabe der vorliegenden Erfindung, eine Vorrichtung eingangs erwähnter Art mit einfachen und kostengünstigen Mitteln so zu verbessern, dass keine zusätzliche Bearbeitung erforderlich ist.

Diese Aufgabe wird erfindungsgemäß dadurch gelöst, dass die den Wandanschluss bildende Schienenanordnung über ihrer Höhe in zwei aneinander ansetzbare Abschnitte unterteilt ist, von denen der untere Abschnitt dem Laufwagen zugeordnet ist und den dem Laufwagen zugeordneten Bereich der Einfahrnut enthält und von denen der obere Abschnitt der Platte zugeordnet ist und den der Platte zugeordneten Bereich der Einfahrnut enthält.

Diese Maßnahmen stellen sicher, dass der untere Abschnitt der Schienenanordnung, der zweckmäßig als Gussteil, vorzugsweise als Metall-Druckgussteil hergestellt werden kann, von Anfang an an die speziellen Bedingungen angepasst werden kann, so dass keine nachträgliche Bearbeitung erforderlich ist. Der obere Abschnitt kann dabei wie bisher als Abschnitt eines Strangpressprofils hergestellt werden, ohne dass eine zusätzliche Bearbeitung erforderlich wäre. Mit den erfindungsgemäßen Maßnahmen werden daher die eingangs geschilderten Nachteile auf höchst einfache und kostengünstige Weise vermieden.

Vorteilhafte Ausgestaltungen und zweckmäßige Fortbildungen der übergeordneten Maßnahmen sind in den Unteransprüchen angegeben.

So kann vorteilhaft vorgesehen sein, dass der untere Abschnitt an das untere Ende des oberen Abschnitts angesteckt werden kann, was die Montage in sinnfälliger Weise vereinfacht.

Hierzu kann der untere Abschnitt, der vorteilhaft als Gussformling ausgebildet sein kann, an seinem oberen Ende mit angeformten Falzleisten zur Aufnahme des unteren Endes des oberen Abschnitts versehen sein, der wie bisher als Abschnitt eines Strangpressprofils ausgebildet sein kann. Diese Maßnahmen ergeben eine dem unteren Ende des oberen Abschnitts zugeordnete Fassung und erleichtern somit einen fluchtenden Anschluss des unteren Abschnitts. Dieser Vorteil lässt sich dadurch noch verstärken, dass zumindest einer Falzleiste, vorzugsweise den beiden in Einfahrrichtung verlaufenden Falzleisten jeweils noch wenigstens ein innerer Führungsanschlag zugeordnet ist.

In weiterer Fortbildung der übergeordneten Maßnahmen kann eine die Stoßfuge zwischen dem oberen Abschnitt und dem unteren Abschnitt überbrückende Verbindungslasche vorgesehen sein, die zweckmäßig der der Eingangsöffnung gegenüberliegenden Rückwand der Einfahrnut zugeordnet ist. Hierdurch wird eine zuverlässige Befestigung des unteren Abschnitts am oberen Abschnitt bewerkstelligt, so dass eine eigene, wandseitige Befestigung des unteren Abschnitts nicht unbedingt erforderlich ist, was die Montage vereinfacht.

Vorteilhaft kann dabei vorgesehen sein, dass an der Verbindungslasche eine Sperrleiste angebracht ist, an der ein im Bereich des Laufwagens des zugeordneten Flügels vorgesehener Fanghaken angreifen kann. Hierdurch wird sichergestellt, dass der zugeordnete Flügel zuverlässig festgestellt werden kann, ohne dass der untere Abschnitt des Wandanschlusses hierdurch beansprucht würde. Vielmehr werden die Haltekräfte über die Verbindungslasche auf den oberen Abschnitt übertragen, was sich vorteilhaft auf die zu erwartende Stabilität und Lebensdauer auswirkt.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Ansicht einer in eine Wandöffnung eingebauten Schiebetüre,
- Figur 2: einen Querschnitt durch den unteren Bereich eines Flügels der Anordnung gemäß Fig. 1 in schematischer Darstellung,
- Figur 3: eine Explosionsdarstellung eines geteilten, dem verschiebbaren Flügel der Anordnung gemäß Figur 1 zugeordneten Wandanschlusses,
- Figur 4: eine Darstellung eines geteilten, dem feststehenden Flügel der Anordnung gemäß Figur 1 zugeordneten Wandanschlusses und
- Figur 5: eine Darstellung der dem feststehenden Flügel der Anordnung gemäß Figur 1 zugeordneten Fangeinrichtung im Schnitt.

Anwendungsgebiet der Erfindung sind Schiebeflügelanlagen wie Schiebetüren, Schiebefenster oder dergleichen, mit den Flügeln zugeordneten Wandanschlussanordnungen. Der grundsätzliche Aufbau derartiger Schiebeflügelanlagen ist bekannt. Die nachstehende Beschreibung bezieht sich daher im Wesentlichen nur auf die erfindungsgemäße Verbesserung.

Die der Figur 1 zugrunde liegende, in eine Gebäudeöffnung 1 eingebaute Schiebetüre enthält einen vorderen, verschiebbaren Flügel 2, der mit einem ein Schloss enthaltenden Handgriff 3 versehen ist, und einen hinteren Flügel 4, der in der Regel festgestellt ist und nur im Notfall bzw. zu besonderen Anlässen geöffnet werden kann. Am oberen und unteren Rand der Gebäudeöffnung 1 sind Schienen vorgesehen, wobei die untere Schiene 5 als Laufschiene mit Spuren für die beiden Flügel 2, 4 und die obere Schiene als Aushängesicherung 6 für die beiden Flügel 2, 4 ausgebildet sind.

Die beiden Flügel 2, 4 bestehen aus einem plattenförmigen Element, in der Regel in Form einer Glasplatte 7, die mit ihrem unteren Rand in einem Laufwagen 8 aufgenommen ist, der mit in die zugeordnete Spur der unteren Laufschiene 5 eingreifenden Rollen 9 versehen ist. Die Platte 7 wird, wie am besten aus Fig. 2 ersichtlich ist, von den Seitenflanken des Laufwagens 8 seitlich überragt, so dass sich im Bereich des Laufwagens 8 eine größere Dicke als im Bereich der Platte 7 ergibt.

An den vertikalen Rändern der Gebäudeöffnung 1 sind den Flügeln 2, 3 zugeordnete, über die ganze Höhe durchgehende Wandanschlussvorrichtungen 10 angebracht. Dabei handelt es sich um eine Schienenanordnung mit einer flügelseitig offenen Einfahrnut, in welche der zugeordnete Flügel in der Schließstellung mit seinem in Schließrichtung vorderen Randbereich eingreift. Die den Wandanschluss 10 bildende Schienenanordnung ist in einen oberen, der Platte 7 zugeordneten Abschnitt 10a und in einen unteren, dem Laufwagen 8 zugeordneten Abschnitt 10b unterteilt, wie in Fig. 1 durch die horizontale Trennfuge 11 angedeutet ist. Der obere Abschnitt 10a kann, wie Fig. 3 anschaulich zeigt, als Abschnitt eines vorzugsweise aus Metall bestehenden, mit einer Oberflächenbeschichtung versehenen Strangpressprofils ausgebildet sein. Der untere Abschnitt 10b kann zweckmäßig aus Metall, insbesondere Leichtmetall wie Zink und/oder Aluminium bestehen, was eine hohe Festigkeit und Lebensdauer gewährleistet. Die Herstellung kann als Gussformling, vorteilhaft Druckgussformling erfolgen. Die Ausbildung des unteren Abschnitts 10b als Zink-Druckgussteil stellt eine besonders zu bevorzugende Ausgestaltung dar. Aber auch eine nichtmetallische Ausbildung, z.B. als Kunststoff-Spritzgussteil kann in manchen Fallen in Frage kommen. Ebenso wäre es natürlich denkbar, den unteren Abschnitt 10b als geschweißtes und/oder geklebtes Fügeteil herzustellen.

Die oben erwähnte Einfahrnut erstreckt sich über die ganze Höhe des Wandanschlusses 10 und dementsprechend über beide Abschnitte 10a und 10b, so dass sich ein dem oberen Abschnitt 10a des Wandanschlusses zugeordneter oberer Abschnitt 12a der Einfahrnut und ein dem unteren Abschnitt 10b zugeordneter, unterer Abschnitt 12b der Einfahrnut ergeben. Die beiden Abschnitte 12a, 12b der Einfahrnut besitzen eine unterschiedliche lichte Weite. Dies gilt für die gesamte Einfahrtiefe des jeweils zugeordneten Flügels, also von der Eingangsöffnung bis zu einem Flügelanschlag. Die lichte Weite W des oberen Abschnitts 12a ist dabei auf die Dicke der Platte 7 abgestimmt. Die lichte Weite W des unteren Abschnitts 12b ist auf die Dicke des Laufwagens 8 abgestimmt und dementsprechend so bemessen, dass der Laufwagen 8 kollisionsfrei in den Abschnitt 12b der Einfahrnut des dem Laufwagen 8 zugeordneten, unteren Abschnitts 10b des Wandanschlusses 10 eingefahren werden kann.

Die lichte Weite W des Abschnitts 12b ist dementsprechend größer als die lichte Weite W des Abschnitts 12a. Die Verengung der Einfahröffnung des oberen Abschnitts 12a wird durch an die Seitenwände der Einfahrnut angeformte Winkelleisten 13 bewirkt, die eine Aufnahmenut für in Fig. 3 nicht näher gezeigte, der Platte 7 zugeordnete Bürstendichtungen bilden, die am unteren Ende der Platte 7 enden. Die genannten Winkelleisten 13 sind daher nur auf den oberen Abschnitt 10a des Wandanschlusses 10 beschränkt und im Bereich des unteren Abschnitts 10b nicht vorgesehen.

Die beiden Abschnitte 10a und 10b des Wandanschlusses 10 werden, wie in Fig. 3 durch unterbrochene Linien angedeutet ist, in axialer Richtung fluchtend aneinander angesteckt. Um dies zu erleichtern ist der untere, als Gussformling ausgebildete Abschnitt 10b an seinem oberen Ende mit angeformten, einen Aufnahmefalz für das untere Ende des oberen Abschnitts 10a bildenden Falzleisten 14 versehen. Diese sind als das untere Ende des angesetzten oberen Abschnitts 10a umgreifende, seitliche Auskragungen ausgebildet. Die Falzleisten 14 erstrecken sich im dargestellten Ausführungsbeispiel über die beiden, in Einfahrrichtung verlaufenden Seitenschenkel der Einfahrnut und, falls vorhanden, über einen von einer Seitenwand der Aufnahmenut abgehenden, mit der Rückwand 16 der Aufnahmenut koplanaren Seitenschenkel 15. An der Rückwand der Einfahrnut selbst ist keine Falzleiste vorgesehen. Zweckmäßig kann den in Einfahrrichtung verlaufenden, nach außen auskragenden Falzleisten 14 jeweils wenigstens ein hierzu paralleler innerer Führungssteg 17 zugeordnet sein, der an der Innenseite des in den durch die Falzleisten 14 gebildeten Falz eingreifenden oberen Abschnitts 10a zur Anlage kommt, wodurch sich ein wackelfreier Sitz ergibt.

Die aneinander ansteckbaren Abschnitte 10a, 10b des Wandanschlusses 10 können durch eine in Fig. 3 angedeutete, im angesteckten Zustand die Stoßfuge 11 überbrückende Verbindungslasche 18 fest miteinander verbunden werden, was trotz der Unterteilung des Wandanschlusses 10 in die Abschnitte 10a und 10b eine einheitliche Montage ermöglicht. Die Verbindungslasche 18 wird zweckmäßig an der Rückwand 16 der Einfahrnut der beiden Abschnitte 10a, 10b angebracht. Zweckmäßig kann hierzu an die Rückwand 16 eine in Fig. 3 angedeutete Aufnahmenut 19 angeformt sein, in welche die Verbindungslasche 18 weitgehend spielfrei eingelegt werden kann, so dass sich eine hohe Genauigkeit ergibt. Die Verbindungslasche 18 kann an den beiden Abschnitten 10a, 10b des Wandanschlusses 10 durch übliche Verbindungstechniken, wie Verschrauben, Verkleben etc. festgelegt werden.

Die so miteinander verbundenen Abschnitte 10a, 10b ergeben eine durchgehende Schienenanordnung, die einheitlich montierbar ist. Natürlich wäre es aber auch denkbar, die beiden Abschnitte 10a, 10b separat voneinander an der jeweils benachbarten Wand anzubringen. Um diese Möglichkeit offen zu halten, ist jeder Abschnitt 10a, 10b mit hierzu geeigneten Bohrungen 20 zum Durchführen von Halteschrauben versehen. Beim unteren Abschnitt 10b, der mit seinem oberen Rand an den oberen Abschnitt 10a angesteckt wird, genügt eine derartige Bohrung 20, die möglichst tief angeordnet sein kann.

Die Flügel 2, 4 einer Schiebeflügelanlage sind in Dickenrichtung gegeneinander versetzt. Dementsprechend sind auch die Einfahrnuten 12a, 12b der an den einander gegenüberliegenden, vertikalen Rändern der Wandausnehmung 1 vorgesehenen Wandanschlüsse 10 in derselben Weise gegeneinander versetzt. Um dennoch eine gleiche, wandseitige Anlage zu schaffen, besitzen die die Wandanschlüsse 10 bildenden Anordnungen jeweils einen von einer Seitenwand der Einfahrnut 12a, 12b fluchtend mit der Rückwand 16 seitlich auskragenden, oben bereits erwähnten Seitenschenkel 15. Dieser Seitenschenkel 15 ist, wie ein Vergleich der Fig. 3 und 4 zeigt, bei den einander gegenüberliegenden Wandanschlüssen auf unterschiedlichen Seiten angeordnet, d.h. kragt einmal nach links aus, wie in Fig. 3, und einmal nach rechts aus, wie in Fig. 4. Die Seitenschenkel 15 der unteren Abschnitte 10b sind mit einer Falzleiste 14 ausgestattet, die zweckmäßig der wandfernen Seite zugeordnet ist. Die Breite der Seitenschenkel 15 entspricht in etwa der lichten Weite W des unteren Abschnitts 10b.

Der hintere Flügel 4 ist, wie oben schon erwähnt, feststellbar. Die hierzu vorgesehene Feststelleinrichtung enthält eine in Fig. 3 gezeigte, in der Einfahrnut 12b des unteren Abschnitts 10b angeordnete Sperrleiste 21 und einen in Fig. 4 gezeigten, im Laufwagen 8 des hinteren Flügels 4 angeordneten Fanghaken 22. Dieser ist schwenkbar gelagert und entgegen der Kraft einer Feder so auslenkbar, dass er bei Annäherung an die Sperrleiste 21 nach unten ausgelenkt wird und hinter den unteren Rand der Sperrleiste 21 einrasten kann. Zum Auslösen des Fanghakens 22 ist dieser mittels eines an der Außenseite des zugeordneten Laufwagens 8 angeordneten, in Fig. 1 angedeuteten Betätigungsorgans 23 entsprechend verschwenkbar.

Im Bereich der Einfahrnut 12b des unteren Abschnitts 10b sind in jedem Fall von der Rückwand 16 distanzierte Konsolen 24 vorgesehen, auf denen wahlweise eine Sperrleiste 21 aufgenommen werden kann, wie in Fig. 4 gezeigt ist. Bei der dem vorderen Flügel 2, der mittels eines in der Griffanordnung 3 vorgesehenen Schlosses verriegelbar ist, kann die Sperrleiste 21 wegbleiben, wie aus Fig. 3 hervorgeht. Durch die Konsolen 24 wird hinter der Sperrleiste 21 genügend Raum zum Einrasten des Fanghakens 22 geschaffen. Um diesen bei Annäherung entsprechend auszulenken, können die Sperrleiste 21 und/oder der Rastzahn des Fanghakens 22 mit geeigneten, schrägen Anlaufflächen 25a, 25b versehen sein.

Die Sperrleiste 21 kann einfach an den zugeordneten Konsolen 24 befestigt sein. Bei dem der Fig. 4 zugrunde liegenden Beispiel ist die auf den Konsolen 24 aufliegende Sperrleiste 21 an einer die Stoßfuge zwischen dem oberen Abschnitt 10a und dem unteren Abschnitt 10b des betreffenden Wandanschlusses 10 überbrückenden Verbindungslasche 18 angebracht, durch welche die beiden Abschnitte 10a, 10b fest miteinander verbunden werden können und gleichzeitig die Sperrleiste 21 gehalten wird. Die genannte Verbindungslasche 18 erfüllt hier daher eine Doppelfunktion.

## Patentansprüche

1. Vorrichtung zur Bildung eines Wandanschlusses (10) für einen Flügel (2, 4) einer Schiebetüre oder eines Schiebefensters mit einer der quer zur Schieberichtung verlaufenden Flügelflanke zugeordneten, wandseitig anbringbaren Schienenanordnung, die eine über ihre Höhe durchgehende Einfahrnut für den zugeordneten Flügel 2, 4 aufweist, der eine auf einem unteren Laufwagen (8) aufgenommene Platte (7) enthält, wobei die lichte Weite der Einfahrnut in ihrem oberen, der Platte 7 zugeordneten Bereich (12a) an die Dicke der Platte (7) und in ihrem unteren, dem Laufwagen (8) zugeordneten Bereich (12b) an die größere Dicke des Laufwagens (8) angepasst ist, **dadurch gekennzeichnet, dass** die den Wandanschluss (10) bildende Schienenanordnung über ihrer Höhe in zwei aneinander ansetzbare Abschnitte (10a, 10b) unterteilt ist, von denen der untere Abschnitt (10b) dem Laufwagen (8) zugeordnet ist und den dem Laufwagen (8) zugeordneten Bereich (12b) der Einfahrnut enthält und von denen der obere Abschnitt (10a) der Platte (7) zugeordnet ist und den der Platte (7) zugeordneten Bereich der Einfahrnut (12a) enthält.

2. Vorrichtung nach Anspruch 1, **dadurch gekennzeichnet, dass** der untere Abschnitt (10b) der einen Wandanschluss (10) bildenden Schienenanordnung an das untere Ende des oberen Abschnitts (10a) ansteckbar ist.

3. Vorrichtung nach Anspruch 2, **dadurch gekennzeichnet, dass** der untere Abschnitt (10b) mit an seinem oberen Ende vorgesehenen Falzleisten (14) zur Aufnahme des unteren Endes des oberen Abschnitts (10a) versehen ist.

4. Vorrichtung nach Anspruch 3, **dadurch gekennzeichnet, dass** der untere Abschnitt (10b) als Gussformling, vorzugsweise als Druckgussformling aus Leichtmetall, insbesondere Zink ausgebildet ist.

5. Vorrichtung nach einem der vorhergehenden Ansprüche, **dadurch gekennzeichnet, dass** der obere Abschnitt (10a) der einen Wandanschluss (10) bildenden Schienenanordnung als Abschnitt eines vorzugsweise aus Metall bestehenden Strangpressprofils ausgebildet ist.

6. Vorrichtung nach einem der vorhergehenden Ansprüche, **dadurch gekennzeichnet, dass** eine die Stoßfuge (11) zwischen dem oberen Abschnitt (10a) und dem unteren Abschnitt (10b) überbrückende Verbindungslasche (18) vorgesehen ist, die der der Eingangsöffnung der Einfahrnut gegenüberliegenden Rückwand (16) zugeordnet ist.

7. Vorrichtung nach Anspruch 6, **dadurch gekennzeichnet, dass** der Verbindungslasche (18) eine Aufnahmenut (19) der beiden Abschnitte (10a, 10b) zugeordnet ist.

8. Vorrichtung nach einem der vorhergehenden Ansprüche, **dadurch gekennzeichnet, dass** mindestens der obere Abschnitt (10a) vorzugsweise beide Abschnitte (10a, 10b) der einen Wandanschluss (10) bildenden Schienenanordnung mit wandseitigen Befestigungslöchern (20) versehen sind.

9. Vorrichtung nach einem der vorhergehenden Ansprüche 3-8, **dadurch gekennzeichnet, dass** zumindest einer Falzleiste (14) vorzugsweise den beiden in Einfahrrichtung verlaufenden Falzleisten (14), jeweils wenigstens ein innerer Führungsanschlag (17) zugeordnet ist.

10. Vorrichtung nach einem der vorhergehenden Ansprüche, **dadurch gekennzeichnet, dass** zumindest bei einer den dem feststellbaren Flügel (4) einer Schiebeflügelanordnung zugeordneten Wandanschluss (10) bildenden Schienenanordnung innerhalb der Einfahrnut (12b) des unteren Abschnitts (10b) eine Sperrleiste (21) zum Einhaken eines im Bereich des Laufwagens (8) des feststellbaren Flügels (4) vorgesehenen Fanghakens (22) vorgesehen ist.

11. Vorrichtung nach Anspruch 10, **dadurch gekennzeichnet, dass** die Sperrleiste (21) auf von der Rückwand (10) distanzierten Konsolen (24) aufnehmbar ist.

12. Vorrichtung nach Anspruch 10 oder 11, **dadurch gekennzeichnet, dass** die Sperrleiste (21) an einer die beiden Abschnitte (10a, 10b) der Schienenanordnung miteinander verbindenden Verbindungslasche (18) angebracht ist.

13. Vorrichtung nach einem der vorhergehenden Ansprüche, **dadurch gekennzeichnet, dass** der obere Abschnitt (10a) und der untere Abschnitt (10b) der die einander gegenüberliegenden Wandanschlüsse (10) einer Schiebetür oder eines Schiebefensters jeweils bildenden Schienenanordnungen auf unterschiedlichen Seiten jeweils eine von der Seitenbegrenzung der Einfahrnut (12a, 12b) seitlich abstehenden, zu ihrer Rückwand (16) koplanaren Seitenschenkel (15) aufweisen, dessen Breite der lichten Weite (W) der Einfahrnut (12b) des unteren Abschnitts (10b) der Schienenanordnung entspricht.

## Claims

1. Device for forming a wall connection (10) for a wing (2, 4) of a sliding door or a sliding window, having a rail assembly associated with the wing flank which extends transversely to the sliding direction and is attachable on the wall side, said rail assembly comprising an insertion groove which is continuous over its height for the associated wing (2,4), said wing containing a plate (7) received on a lower carriage (8), wherein the inside width of the insertion groove, in its upper region (12a) associated with the plate (7), is adapted to the thickness of the plate (7) and in its lower region (12b) associated with the carriage (8) to the greater thickness of the carriage (8), **characterized in that** the rail assembly forming the wall connection (10) is divided over its height into two mutually attachable sections (10a, 10b), of which the lower section (10b) is associated with the carriage (8) and contains the region (12b) of the insertion groove associated with the carriage (8), and of which the upper section (10a) is associated with the plate (7) and contains the region of the insertion groove (12a) associated with the plate (7).

2. Device according to claim 1, **characterized in that** the lower section (10b) of the rail assembly forming a wall connection (10) can be attached to the lower end of the upper section (10a).

3. Device according to claim 2, **characterized in that** the lower section (10b) is provided with folding strips (14) provided at its upper end for receiving the lower end of the upper section (10a).

4. Device according to claim 3, **characterized in that** the lower section (10b) is formed as a cast formed part, preferably as a die-cast formed part of light metal, in particular zinc.

5. Device according to one of the preceding claims, **characterized in that** the upper section (10a) of the rail assembly forming a wall connection (10) is formed as a section of an extruded profile, preferably made of metal.

6. Device according to one of the preceding claims, **characterized in that** a connecting lug (18) is provided which bridges the butt joint (11) between the upper section (10a) and the lower section (10b) and which is associated with the rear wall (16) opposite the entrance opening of the insertion groove.

7. Device according to claim 6, **characterized in that** the connecting lug (18) is associated with a receiving groove (19) of the two sections (10a, 10b).

8. Device according to one of the preceding claims, **characterized in that** at least the upper section (10a) and preferably both sections (10a, 10b) of the rail assembly forming the wall connection (10) are provided with wall-side mounting holes (20).

9. Device according to one of the preceding claims 3-8, **characterized in that** at least one folding strip (14) and preferably both folding strips (14) extending in the insertion direction are associated in each case with at least one inner guide stop (17).

10. Device according to one of the preceding claims, **characterized in that** at least in one of the rail assemblies forming the wall connection (10) associated with the lockable wing (4) of a sliding wing assembly there is provided a locking strip (21) within the insertion groove (12b) of the lower section (10b) for hooking into a catch hook (22) provided in the region of the carriage (8) of the lockable wing (4).

11. Device according to claim 10, **characterized in that** the locking strip (21) can be accommodated on brackets (24) spaced from the rear wall (10).

12. Device according to claim 10 or 11, **characterized in that** the locking strip (21) is attached to a connecting lug (18) which connects the two sections (10a, 10b) of the rail assembly to each other.

13. Device according to one of the preceding claims, **characterized in that** the upper section (10a) and the lower section (10b) of the rail assemblies which each form the mutually opposite wall connections (10) of a sliding door or a sliding window comprise on different sides a respective lateral leg (15) which laterally projects from the side boundary of the insertion groove (12a, 12b) and is coplanar to its rear wall (16) and whose width corresponds to the clear width (W) of the insertion groove (12b) of the lower section (10b) of the rail assembly.

## Revendications

1. Dispositif destiné à former un raccord mural (10) pour un vantail (2, 4) d'une porte coulissante ou d'une fenêtre coulissante, comportant un système de rail qui peut être monté du côté du mur, qui est associé au flanc de vantail s'étendant transversalement à la direction de coulissement et qui présente une rainure d'entrée continue sur sa hauteur pour le vantail associé 2, 4, lequel contient un panneau (7) logé sur un chariot inférieur (8), la largeur libre de la rainure d'entrée étant, dans sa zone supérieure (12a) associée au panneau (7), adaptée à l'épaisseur du panneau (7) et, dans sa zone inférieure (12b) associée au chariot (8), à l'épaisseur plus grande du chariot (8), **caractérisé en ce que** le système de rail formant le raccord mural (10) est divisé sur sa hauteur en deux parties (10a, 10b) qui peuvent être appliquées l'une contre l'autre, dont la partie inférieure (10b) est associée au chariot (8) et contient la zone (12b) de la rainure d'entrée associée au chariot (8) et dont la partie supérieure (10a) est associée au panneau (7) et contient la zone de la rainure d'entrée (12a) associée au panneau (7).

2. Dispositif selon la revendication 1, **caractérisé en ce que** la partie inférieure (10b) du système de rail formant un raccord mural (10) peut être fixée à l'extrémité inférieure de la partie supérieure (10a).

3. Dispositif selon la revendication 2, **caractérisé en ce que** la partie inférieure (10b) est munie de moulures d'emboîtement (14) prévues à son extrémité supérieure pour recevoir l'extrémité inférieure de la partie supérieure (10a).

4. Dispositif selon la revendication 3, **caractérisé en ce que** la partie inférieure (10b) est réalisée sous la forme d'une pièce moulée, de préférence d'une pièce moulée sous pression en métal léger, en particulier en zinc.

5. Dispositif selon l'une des revendications précédentes, **caractérisé en ce que** la partie supérieure (10a) du système de rail formant un raccord mural (10) est réalisée sous la forme d'une partie d'un profilé extrudé, de préférence en métal.

6. Dispositif selon l'une des revendications précédentes, **caractérisé en ce qu'**il est prévu une patte de liaison (18) qui couvre le joint d'about (11) entre la partie supérieure (10a) et la partie inférieure (10b) et qui est associée à la paroi arrière (16) opposée à l'ouverture d'entrée de la rainure d'entrée.

7. Dispositif selon la revendication 6, **caractérisé en ce qu'**une rainure de réception (19) des deux parties (10a, 10b) est associée à la patte de liaison (18).

8. Dispositif selon l'une des revendications précédentes, **caractérisé en ce qu'**au moins la partie supérieure (10a), de préférence les deux parties (10a, 10b) du système de rail formant un raccord mural (10) sont pourvues de trous de fixation (20) du côté du mur.

9. Dispositif selon l'une des revendications 3 à 8 précédentes, **caractérisé en ce qu'**au moins une butée de guidage intérieure (17) est associée à au moins une moulure d'emboîtement (14), de préférence à chacune des deux moulures d'emboîtement (14) s'étendant dans la direction d'entrée.

10. Dispositif selon l'une des revendications précédentes, **caractérisé en ce qu'**une barre de verrouillage (21) est prévue à l'intérieur de la rainure d'entrée (12b) de la partie inférieure (10b) au moins dans un système de rail formant le raccord mural (10) associé au vantail verrouillable (4) d'un ensemble vantail coulissant, laquelle est prévue pour accrocher un crochet d'arrêt (22) prévu dans la zone du chariot (8) du vantail verrouillable (4).

11. Dispositif selon la revendication 10, **caractérisé en ce que** la barre de verrouillage (21) peut être reçue sur des consoles (24) distantes de la paroi arrière (10).

12. Dispositif selon la revendication 10 ou 11, **caractérisé en ce que** la barre de verrouillage (21) est fixée à une patte de liaison (18) reliant entre elles les deux parties (10a, 10b) du système de rail.

13. Dispositif selon l'une des revendications précédentes, **caractérisé en ce que** la partie supérieure (10a) et la partie inférieure (10b) des ensembles rail formant chacun les raccords muraux (10) mutuellement opposés d'une porte coulissante ou d'une fenêtre coulissante présentent chacune sur des côtés différents une branche latérale (15) dépassant latéralement de la limite latérale de la rainure d'entrée (12a, 12b) et coplanaire à sa paroi arrière (16), dont la largeur correspond à la largeur libre (W) de la rainure d'entrée (12b) de la partie inférieure (10b) du système de rail.
